# FASCICULE DE BREVET EUROPEEN

(11) **EP 0 517 612 B1**
(45) Date de publication et mention de la délivrance du brevet: **05.03.1997**
(21) Numéro de dépôt: 92401572.0
(22) Date de dépôt: 05.06.1992
(51) Int. Cl.: E05F 17/00, E05F 11/14, E05C 17/40, E05C 17/14, E05C 17/30

(54) **Dispositif de manoeuvre d'au moins un volet notamment d'une fenêtre d'habitation**
Stellvorrichtung für mindestens einen Flügel, insbesondere eines Fensters
Actuating device for at least one wing, particularly of a window

(30) Priorité: 07.06.1991 FR 9106963
(43) Date de publication de la demande: 09.12.1992
(73) Titulaire: Mandon, Michel, 16410 Dignac (FR)
(72) Inventeur: Mandon, Michel, 16410 Dignac (FR)
(74) Mandataire: Thinat, Michel

(56) Documents cités:
- DE-A- 2 415 204
- DE-C- 244 297
- DE-C- 427 210
- DE-C- 494 889
- NL-C- 108 666
- US-A- 1 539 856
- US-A- 1 622 898
- US-A- 4 194 264

## Description

La présente invention concerne un dispositif de manoeuvre d'une paire de volets notamment d'une fenêtre d'habitation pour son ouverture et sa fermeture de l'intérieur de l'habitation.

La manoeuvre de volets de fenêtre, montés chacun pivotant autour d'un axe vertical, aussi bien pour leur ouverture que leur fermeture présente des difficultés pour l'utilisateur notamment lorsqu'il s'agit de manipuler le mécanisme, tel que par exemple un arrêt marseillais, permettant de les maintenir en position ouverte. En effet, l'utilisateur doit obligatoirement se pencher vers l'avant pour accéder au mécanisme de maintien des volets afin de l'amener en position de blocage des volets à leur position d'ouverture ou de déblocage de ceux-ci pour les fermer. L'accès au mécanisme de maintien des volets est rendu encore plus difficile à cause de la construction telle que le mur attenant à la fenêtre présente une épaisseur relativement important ou tout simplement à cause de la présence d'un meuble ou d'un évier devant la fenêtre. L'opération d'ouverture et de fermeture des volets est même impossible à accomplir dans ces conditions pour des utilisateurs âgés ou handicapés.

Le brevet US N° 1 539 856 décrit un dispositif de manoeuvre de volet comprenant un bras télescopique relié de façon articulée au volet tout en traversant la partie inférieure du châssis fenêtre comportant un tel volet.

Ce dispositif connu a ainsi pour inconvénient majeur de nécessiter la réalisation d'un trou dans la partie inférieure du châssis de fenêtre pour le passage du bras télescopique de manoeuvre.

Le brevet allemand N° 427 210 décrit un dispositif d'ouverture ou de fermeture d'ouvrants d'une fenêtre et comprenant deux bras de levier occupant une position verticale lorsque les ouvrants sont fermés et pouvant être amenés de cette position verticale à une position horizontale, pour permettre l'ouverture des ouvrants. Ainsi, les deux bras de leviers, à cette position horizontale sont extrêmement encombrants. De plus, ce dispositif connu nécessite en outre une structure de fixation de celui-ci au châssis de fenêtre en plus de la fixation des bras de levier aux ouvrants, compliquant davantage la structure du dispositif de manoeuvre.

L'invention a pour but d'éliminer les inconvénients ci-dessus en proposant un dispositif de manoeuvre d'une paire de volets d'une fenêtre d'habitation agencé pour faciliter l'ouverture ainsi que la fermeture de ces volets, tout en étant d'une structure simple.

A cet effet, le dispositif de manoeuvre de l'invention comprend les caractéristiques énoncées dans la revendication 1.

Les deux bras télescopiques peuvent être déployés par traction exercée au voisinage de leur articulation commune et bloqués en position déployée en formant un compas déformable par poussée appliquée au voisinage de son sommet en permettant aux deux bras déployés de faire pivoter simultanément les deux volets à leur position totalement ouverte à laquelle les deux bras déployés se trouvent sensiblement en alignement entre les deux volets.

Pour la fermeture les deux volets à partir de leur position totalement ouverte, une traction est exercée au voisinage de l'articulation commune aux deux bras télescopiques, permettant à ceux-ci de faire pivoter simultanément les deux volets à leur position de fermeture à laquelle les deux bras forment de nouveau le compas précité qui est ensuite déformé, après déblocage des bras télescopiques de leur position déployée et de préférence après blocage des volets en position de fermeture, en rétractant les bras télescopiques par poussée au voisinage de leur articulation commune jusqu'à les réaligner derrière les volets.

Avantageusement, les deux bras télescopiques sont bloqués automatiquement à leur position totalement déployée avant l'ouverture des volets par des moyens de verrouillage qui sont déverrouillables pour rétracter les bras télescopiques en position alignée derrière les volets fermés.

Les moyens de verrouillage précités, associés respectivement aux deux bras télescopiques, comprennent chacun un ergot s'engageant élastiquement au travers de deux orifices en vis-à-vis respectivement de deux éléments d'un bras télescopique lorsque ce dernier est en position totalement déployée et pouvant être désengagé manuellement, par enfoncement, d'au moins l'un des orifices pour débloquer et rétracter le bras télescopique.

L'ergot précité est logé dans l'élément intérieur du bras télescopique et est solidaire d'une lamelle élastique fixée à l'élément intérieur de façon que l'ergot soit rappelé élastiquement en contact glissant sur l'élément extérieur du bras télescopique au travers de l'orifice correspondant de l'élément intérieur de ce bras, l'ergot étant désengagé de l'orifice de l'élément extérieur avant rétraction du bras par poussée.

Le dispositif comprend une poignée de manoeuvre en forme de chape supportant l'axe commun d'articulation des deux bras télescopiques et dont la paroi de liaision des branches de la chape sert de butée empêchant les deux bras déployés en alignement entre les deux volets ouverts de se déformer vers l'extérieur autour de l'articulation commune.

Les éléments des bras télescopiques sont constitués chacun par un tube métallique, de préférence à section transversale carrée.

Les deux bras télescopiques sont situés dans un plan horizontal médian de la poignée de manoeuvre en forme de chape et se trouvent également, en position fermée ou ouverte des volets, dans un plan sensiblement parallèle au plan contenant les deux volets.

Les deux bras télescopiques sont articulés aux volets respectivement par deux chapes, chacune solidaire du volet correspondant, de préférence par des vis de fixation.

La poignée de manoeuvre en forme de chape a des dimensions identiques à l'épaisseur et la largeur de l'élément extérieur de chaque bras télescopique de façon à enserrer étroitement les deux portions de barres télescopiques correspondantes aux deux positions alignées précitées des barres télescopiques.

Le dispositif comprend de plus des moyens de blocage des bras télescopiques en position alignée derrière les volets fermés et constitués par deux pattes en équerre fixées respectivement aux deux volets et deux goupilles traversant respectivement les deux bras télescopiques et les deux pattes en équerre ou par deux goupilles traversant les deux branches de la poignée en forme de chape et les deux portions de barres télescopiques dans la partie formant chape.

Suivant une variante d'utilisation du dispositif de l'invention, au moins l'un des bras télescopiques peut être déployé à partir de la position rétractée derrière les volets fermés des deux bras télescopiques par traction exercée au voisinage de l'articulation commune précitée et bloqué en position déployée de façon à former un bras de pivotement par poussée exercée au voisinage de l'articulation commune du volet correspondant à sa position approximativement ouverte, l'autre bras télescopique étant en position rétractée à laquelle l'autre volet correspondant reste approximativement fermé et les deux bras télescopiques se trouvant sensiblement alignés entres les deux volets situés de part et d'autre des bras alignés.

L'invention sera mieux comprise et d'autres buts, caractéristiques, détails et avantages de celle-ci apparaîtront plus clairement au cours de la description explicative qui va suivre faite en référence aux dessins annexés donnés uniquement à titre d'exemple illustrant deux modes de réalisation de l'invention et dans lesquels :

La figure 1 représente schématiquement, en vue de dessus, le dispositif de manoeuvre de l'invention en position de fermeture des volets d'une fenêtre.

La figure 2 représente le dispositif de manoeuvre en une positicn avant l'ouverture des volets.

La figure 3 représente le dispositif de manoeuvre ouvrant les volets.

La figure 4 représente le dispositif de manoeuvre en position complètement ouverte des volets.

La figure 5 est une vue agrandie en perspective suivant la flèche V de la figure 2.

La figure 6 est une vue agrandie en coupe de la partie cerclée en VI de la figure 2.

La figure 7 représente le dispositif de manoeuvre de l'invention en une position intermédiaire ouvrant l'un des deux volets tandis que l'autre volet reste fermé.

La figure 8 représente le dispositif de manoeuvre en une position à laquelle l'un des volets est totalement ouvert tandis que l'autre volet reste fermé.

La figure 9 est une vue agrandie en perspective représentant des moyens de blocage aux volets du dispositif de manoeuvre.

La figure 10 représente en vue de dessus un autre mode de réalisation de moyens de blocage du dispositif de manoeuvre aux volets.

Le dispositif de l'invention va être décrit en application à l'ouverture et la fermeture de volets de fenêtre d'habitation mais il est bien entendu qu'il peut également s'appliquer à l'ouverture et la fermeture d'autres battants, tels que des volets de portes-fenêtres.

En se reférant aux figures 1 à 6, le dispositif de manoeuvre comprend un premier bras télescopique 1 relié de façon articulée à l'une de ses extrémités autour d'un axe vertical à un volet 2 de fermeture d'un fenêtre 3 par l'intermédiaire d'une chape 4 fixée, par exemple par des vis de fixation (non représentées), au volet 2 ; un second bras télescopique 5 relié par l'une de ses extrémités de façon articulée autour d'un axe vertical à l'autre volet 6 de fermeture de la fenêtre 3 par l'intermédiaire d'une chape 7 fixée, par exemple par des vis de fixation (non représentées), au volet 6.

Les deux bras télescopiques 1 et 5 comprennent chacun deux éléments, un élément interne 1a, 5a et un élément externe 1b, 5b dans lequel est emboîté l'élément interne 1a, 5a. Les éléments internes 1a, 5a et externe 1b, 5b sont réalisés par des tubes à section transversale carrée étant bien entendu qu'ils peuvent avoir également une section transversale circulaire. L'extrémité libre de l'élément interne 1a opposée à la chape 4 est reliée de façon articulée par un axe vertical d'articulation 8 à l'extrémité libre de l'élément interne 5a opposée à la chape 7. L'axe d'articulation 8 est supporté par une partie en forme de chape 9 à poignée 10 solidaire de la face externe de la paroi de liaison 9a des deux branches 9b et 9c de la partie en forme de chape 9.

Les deux bras télescopiques 1 et 5 peuvent être bloqués automatiquement à leur position totalement déployée avant ouverture des volets 2, 6 par des moyens de verrouillage constitués chacun par un ergot 11 solidaire d'une extrémité d'une lamelle métallique élastique 12 fixée dans l'élément interne correspondant 1a, 5a du bras télescopique 1, 5 de façon que l'ergot 11 soit constamment maintenu en contact glissant contre la face interne de la paroi correspondante de l'élément externe 1b, 5b au travers d'un orifice 13 de la paroi de l'élément interne 1a, 5a située en vis-à-vis de la susdite paroi de l'élément externe 1b, 5b. En position de blocage de chaque bras télescopique 1, 5, l'ergot 11 passe également à travers un orifice 14 de la paroi de l'élément externe 1b, 5b, et situé en vis-à-vis de l'orifice 13 lorsque chaque bras 1, 5 est totalement déployé. Comme représenté, chaque lamelle élastique 12 est recourbée en U en étant montée précontrainte dans l'élément interne 1a, 5a et fixée à celui-ci, par exemple par soudage, à son extrémité opposée à celle comportant l'ergot 11.

Les deux bras télescopiques 1, 5 sont situés dans un plan horizontal médian de la partie en forme de chape 9 qui a des dimensions identiques à l'épaisseur et la largeur de l'élément externe 1b, 5b de chaque bras télescopique 1, 5.

Le fonctionnement du dispositif de manoeuvre résulte déjà de la description qui en a été faite ci-dessus et va être maintenant expliqué en se référant successivement aux figures 1 à 4.

En position de fermeture des volets 2, 6 de la fenêtre 3 représentée en figure 1, les deux bras télescopiques 1,5 sont complètement rétractés, c'est-à-dire que les éléments intérieurs 1a, 5a sont emboîtés complètement respectivement dans les éléments extérieurs 1b, 5b, de façon que les deux bras 1, 5 soient alignés derrière les volets dans un plan sensiblement parallèle au plan contenant les volets 2, 6, ces plans étant dans le cas présent verticaux. A cette position rétractée des bras 1, 5, la partie en forme de chape 9 enserre étroitement les deux portions correspondantes de barres télescopiques 1, 5 avec la paroi verticale de liaison des branches de la chape de la partie 9 en appui sur toute sa longueur sur les deux portions de parois externes correspondantes en alignement respectivement des deux éléments externes 1b, 5b des bras 1, 5 afin de faire office de paroi de butée empêchant les deux bras 1, 5 de pivoter vers l'extérieur autour de leur axe d'articulation commun 8.

Pour ouvrir les deux volets 2, 6, l'utilisateur tire sur la poignée 10 de façon à déployer les deux bras télescopiques 1, 5 jusqu'à former un compas comme représenté en figure 2 en étant alors automatiquement bloqués en position totalement déployée par les ergots de verrouillage 11. L'utilisateur exerce ensuite une poussée sur la poignée 10, ce qui provoque une déformation du compas autour de l'axe commun d'articulation 8 formant sommet du compas et amène les bras déployés 1, 5 à faire pivoter simultanément les deux volets 2, 6 autour de leurs axes verticaux d'articulation supportés par le dormant 15 de la fenêtre vers leur position d'ouverture comme représenté en figure 3. En position totalement ouverte des volets 2, 6 représentée en figure 4, les deux bras télescopiques déployés sont alignés entre les deux volets 2, 6 en se trouvant dans un plan vertical proche du plan vertical contenant les deux volets ouverts. A cette position, la paroi de liaison 9a de la partie en forme de chape 9 sert également de paroi de butée empêchant les deux bras 1, 5 de pivoter vers l'extérieur autour de leur axe commun d'articulation 8.

Pour refermer les volets 2, 6, l'utilisateur tire sur la poignée 10 jusqu'à ramener simultanément les deux volets à leur position de fermeture représentée à la figure 2 où les deux bras déployés 1, 5 forment de nouveau un compas qui est ensuite déformé après dégagement, par enfoncement, des ergots de verrouillage 11 de leurs orifices correspondants 14 en emboîtant complètement les éléments internes 1a, 5a respectivement dans les éléments externes 1b, 5b des bras télescopiques 1, 5 de façon à revenir à la position rétractée de ces derniers derrière les volets comme représenté en figure 1.

Le dispositif de manoeuvre ci-dessus décrit permet donc à tout utilisateur d'ouvrir et de fermer des volets par de simples mouvements de traction et de poussée exigeant un effort minimum et surtout sans avoir à se pencher en avant pour amener les volets à leur position totale d'ouverture ou pour ramener les volets totalement ouverts à leur position de fermeture. Il est d'ailleurs à noter qu'il n'est plus nécessaire de prévoir de mécanisme de blocage des volets en position totalement ouverte puisque ceux-ci sont maintenus à cette position par les bras télescopiques à la position représentée en figure 4 où ils forment en plus une barre d'appui.

Les figures 7 et 8 représentent un mode d'utilisation du dispositif de manoeuvre ci-dessus décrit de façon à n'ouvrir qu'un seul volet, l'autre restant en position fermée. A cet effet, les deux bras télescopiques 1, 5 sont amenés vers leur position en compas de la figure 2 par traction sur la poignée 10 mais seul l'un des deux bras, par exemple le bras 5, est bloqué en position totalement déployée par l'ergot correspondant de verouillage 11, l'autre bras télescopique étant déployé mais sans être bloqué par l'ergot correspondant 11.

L'utilisateur exerce ensuite une poussée sur la poignée 10 comme indiqué par la flèche F en figure 6, ce qui amène le bras déployé 5 à pousser le volet correspondant 6 pour le faire pivoter vers sa position d'ouverture tandis que l'élément intérieur 1a du bras télescopique 1 rentre progressivement dans l'élément extérieur 1b et, en continuant d'exercer une poussée sur la poignée 10, le dispositif de manoeuvre vient occuper la position représentée en figure 7 où le bras déployé 5 et le bras rétracté 1 sont alignés entre les deux volets 2, 6 qui sont disposés de part et d'autre des bras alignés en étant disposés dans deux plans verticaux sensiblement symétriques au plan vertical passant par les bras alignés. Il est à noter que les deux bras alignés 1, 5 sont obliquement orientés relativement au dormant 15 en vue de dessus représentée en figure 8.

Le dispositif de manoeuvre peut également être adapté pour servir de barre anti-effraction lorsque les deux barres télescopiques 1, 5 occupent la position rétractée derrière les volets fermés représentée en figure 1. A cet effet, deux pattes en équerre 16 sont fixées respectivement aux deux volets 2, 6 par exemple par des vis de fixation (non représentées) et deux goupilles 17 sont insérées au travers respectivement des deux barres télescopiques 1, 5 et deux branches 16a des deux pattes 16 perpendiculaires aux volets correspondants de façon à verrouiller les volets 2, 6 aux barres télescopiques 1, 5 et empêcher ainsi efficacement toute ouverture vers l'extérieur des volets 2, 6. Selon une variante de réalisation, il est possible également de prévoir deux goupilles 18 insérées à travers les deux branches 9b, 9c de la partie en forme de chape 9 et les deux extrémités en alignement des barres télescopiques 1, 5 situées entre ces branches, les deux goupilles 18 étant alignés avec l'axe d'articulation 8 en étant disposées de part et d'autre à une certaine distance de celui-ci.

Les bras télescopiques utilisés dans le dispositif ci-dessus décrit peuvent comporter un nombre d'éléments télescopiques supérieur à deux. De plus, ces bras sont fixés en des emplacements des volets de façon à ne pas gêner la manoeuvre des moyens de blocage des volets en position de fermeture et constitués par des crémones.

## Revendications

1. Dispositif de manoeuvre d'une paire de volets (2; 6; 19) notamment d'une fenêtre d'habitation pour son ouverture et sa fermeture de l'intérieur de l'habitation, caractérisé en ce qu'il comprend deux bras télescopiques (1, 5) reliés de façon articulée respectivement aux deux volets (2, 6) et l'un à l'autre de telle façon qu'en position de fermeture des volets (2, 6), les deux bras télescopiques (1, 5) occupent une position rétractée en étant alignés entre eux derrière les volets dans un plan parallèle à celui contenant les volets fermés et de laquelle au moins un des bras télescopiques (1, 5) peut être déployé par traction exercée au voisinage de l'articulation commune (8) des deux bras (1, 5) et bloqué en position déployée de façon à former un bras de pivotement, par poussée exercée au voisinage de l'articulation commune (8), du volet correspondant (2, 6) à sa position approximativement ouverte.

2. Dispositif selon la revendication 1, caractérisé en ce que les deux bras télescopiques (1, 5) peuvent être déployés par traction exercée au voisinage de leur articulation commune (8) et bloqués en position déployée en formant un compas déformable par poussée appliquée au voisinage de son sommet en permettant aux deux bras déployés (1, 5) de faire pivoter simultanément les deux volets à leur position totalement ouverte à laquelle les deux bras déployés (1, 5) se trouvent sensiblement en alignement entre les deux volets (2, 6).

3. Dispositif selon la revendication 2, caractérisé en ce que, pour la fermeture des deux volets (2, 6) à partir de leur position totalement ouverte, une traction est exercée au voisinage de l'articulation commune (8) aux deux bras télescopiques (1, 5) permettant à ceux-ci de faire pivoter simultanément les deux volets à leur position de fermeture à laquelle les deux bras (1, 5) forment de nouveau le compas précité qui est ensuite déformé, après déblocage des bras télescopiques (1, 5) de leur position déployée et de préférence après blocage des volets (2, 6) en position de fermeture, en rétractant les bras télescopiques (1, 5) par poussée au voisinage de l'articulation commune (8) jusqu'à les réaligner derrière les volets (2, 6).

4. Dispositif selon la revendication 2 ou 3, caractérisé en ce que les deux bras télescopiques (1, 5) sont bloqués automatiquement à leurs positions totalement déployée avant l'ouverture des volets (2, 6) par des moyens de verrouillage (11) qui sont déverrouillables pour rétracter les bras télescopiques (1, 5) en position alignée derrière les volets fermés (2, 6).

5. Dispositif selon la revendication 4, caractérisé en ce que les moyens de verrouillage associés respectivement aux deux bras télescopiques (1, 5) comprennent chacun un ergot (11) s'engageant élastiquement au travers de deux orifice en vis-à-vis (13, 14) respectivement de deux éléments (1a, 1b; 5a, 5b) d'un bras télescopique (1, 5) lorsque ce dernier est en position totalement déployée et pouvant être désengagé manuellement, par enfoncement, d'au moins l'un (14) des orifices (13, 14) pour débloquer et rétracter le bras télescopique (1, 5).

6. Dispositif selon la revendication 5, caractérisé en ce que l'ergot (11) précité est logé dans l'élément intérieur (1a, 5a) du bras télescopique (1, 5) et est solidaire d'une lamelle élastique (12) fixée à l'élément intérieur (1a, 5a) de façon que l'ergot (11) soit rappelé élastiquement en contact glissant sur l'élément extérieur (1b, 5b) du bras télescopique (1, 5) au travers de l'orifice correspondant (13) de l'élément intérieur (1a, 5a) de ce bras, l'ergot (11) étant désengagé de l'orifice (14) de l'élément extérieur (1b, 5b) avant rétraction du Dras (1, 5) par poussée.

7. Dispositif selon l'une des revendications précédentes, caractérisé en ce qu'il comprend une poignée de manoeuvre en forme de chape (9, 10) supportant l'axe commun d'articulation (8) des deux bras télescopiques (1, 5) et dont la paroi (9a) de liaison des branches (9b, 9c) de la chape sert de butée empêchant les deux bras déployés (1, 5) en alignement entre les deux volets ouverts (2, 6) de se déformer vers l'extérieur autour de l'axe d'articulation commun (8).

8. Dispositif selon l'une des revendications précédentes, caractérisé en ce que les éléments (1a, 1b, 5a, 5b) des bras télescopiques (1, 5) sont constitués chacun par un tube métallique, de préférence à section transversale carrée.

9. Dispositif selon l'une des revendications précédentes, caractérisé en ce que les deux bras télescopiques (1, 5) sont situés dans un plan horizontal médian de la poignée de manoeuvre en forme de chape (9, 10) et se trouvent également, en position fermée ou ouverte des volets (2, 6), dans un plan sensiblement parallèle au plan contenant les deux volets (2, 6).

10. Dispositif selon l'une des revendications précédentes, caractérisé en ce que les bras télescopiques (1, 5) sont articulés aux volets (2, 6) respectivement par deux chapes (4, 7), chacune solidaire du volet correspondant (2, 6), de préférence par des vis de fixation.

11. Dispositif selon la revendication 7, caractérisé en ce que la poignée en forme de chape (9, 10) a des dimensions identiques à l'épaisseur et à la largeur de l'élément extérieur (1b, 5b) de chaque bras télescopique (1, 5) de façon à enserrer étroitement les deux portions de barres télescopiques correspondantes aux deux positions alignées précitées des barres télescopiques (1, 5).

12. Dispositif selon l'une des revendications précédentes, caractérisé en ce qu'il comprend des moyens de blocage (16, 17; 18) des bras télescopiques (1, 5) en position alignée derrière les volets fermés (2, 6) et constitués par deux pattes en équerre (16) fixées respectivement aux deux volets (2, 6) et deux goupilles (17) traversant respectivement les deux bras télescopiques (1, 5) et les deux pattes en équerre (16) ou par deux goupilles (18) traversant les deux branches (9b, 9c) de la poignée en forme de chape (9, 10) et les deux portions de barres télescopiques situées dans la partie formant chape (9).

13. Dispositif selon la revendication 1, caractérisé en ce que l'autre bras télescopique, (1, 5) est en position rétractée à laquelle l'autre volet correspondant (2, 6) reste approximativement fermé et les deux bras télescopiques (1, 5) se trouvent sensiblement alignés obliquement entre les deux volets qui sont situés de part et d'autre des bras alignés respectivement dans deux plans parallèles au plan passant par les bras alignés (1, 5).

## Patentansprüche

1. Stellvorrichtung für ein Paar Flügel (2;6;19), insbesondere eines Fensters eines Wohnhauses zum Öffnen und zum Schliessen vom Inneren des Wohnhauses, dadurch gekennzeichnet, dass diese zwei teleskopische Arme (1, 5) besitzt, die jeweils mit den beiden Flügeln (2, 6) sowie miteinander derart gelenkig verbunden sind, dass in der Schließstellung der Flügel (2, 6) die beiden teleskopischen Arme (1, 5) eine zurückgezogene Stellung einnehmen, in der sie miteinander fluchtend hinter den Flügeln in einer Ebene parallel zu derjenigen, die die geschlossenen Flügel enthält, ausgerichtet sind und von der ausgehend mindestens einer der teleskopischen Arme (1, 5) durch Ausübung eines Zuges im Bereich des den beiden Armen (1, 5) gemeinsamen Gelenks (8) ausgefahren und in der ausgefahrenen Stellung derart blockiert werden kann, dass dieser einen Schwenkarm bildet, durch Ausübung eines Schubes im Bereich des gemeinsamen Gelenks (8) auf den entsprechenden Flügel (2, 6) bis dieser seine annähernd geöffnete Stellung erreicht.

2. Vorrichtung nach Anspruch 1, dadurch gekennzeichnet, dass die beiden teleskopischen Arme (1, 5) durch Ausübung eines Zuges im Bereich ihres gemeinsamen Gelenks (8) ausgefahren und in der ausgefahrenen Stellung blockiert werden können, in der sie einen Kompaß bilden, der durch Ausübung eines Schubes im Bereich seiner Spitze deformiert werden kann, indem die beiden ausgefahrenen Arme (1, 5) gleichzeitig die beiden Flügel in ihre vollständig geöffnete Stellung verschwenken, in der die beiden ausgefahrenen Arme (1, 5) hauptsächlich zwischen den beiden Flügeln (2, 6) ausgerichtet sind.

3. Vorrichtung nach Anspruch 2, dadurch gekennzeichnet, dass zur Schliessung der beiden Flügel (2, 6) ausgehend von ihrer vollständig geöffneten Stellung, ein Zug im Bereich des gemeinsamen Gelenks (8) auf die beiden teleskopischen Arme (1, 5) ausgeübt wird, wodurch diese gleichzeitig die beiden Flügel in ihre Schließstellung verschwenken können, in der die beiden Arme (1, 5) wieder den erwähnten Kompaß bilden, der anschliessend deformiert wird, nach Aufhebung der Blockierung der teleskopischen Arme (1, 5) aus ihrer ausgefahrenen Stellung und vorzugsweise nach Blockierung der Flügel (2, 6) in der Schließstellung, durch Zurückziehen der teleskopischen Arme (1, 5) mittels eines Schubes ausgeübt im Bereich des gemeinsamen Gelenks (8) bis zur erneuten Ausrichtung derselben hinter den Flügeln (2, 6).

4. Vorrichtung nach Anspruch 2 oder 3, dadurch gekennzeichnet, dass die beiden teleskopischen Arme (1, 5) automatisch in ihrer vollständig ausgefahrenen Stellung vor der Öffnung der Flügel (2, 6) durch Verriegelungsmittel (11) blockiert werden, die entriegelt werden können, um die teleskopischen Arme (1, 5) in die ausgerichtete Stellung hinter den geschlossenen Flügeln (2, 6) zurückzuziehen.

5. Vorrichtung nach Anspruch 4, dadurch gekennzeichnet, dass die den beiden teleskopischen Armen (1, 5) zugeordneten Verriegelungsmittel jeweils einen Stift (11) aufweisen, der elastisch durch zwei sich gegenüberliegende Öffnungen (13, 14) von jeweils zwei Gliedern (1a, 1b; 5a, 5b) eines teleskopischen Armes (1, 5) durchgreift, wenn dieser sich in der vollkommen ausgefahrenen Stellung befindet und von Hand ausser Eingriff gebracht werden kann, durch Eindrücken, in mindestens eine (14) der Öffnungen (13, 14) um die Blockierung des teleskopischen Armes (1, 5) aufzuheben und um diesen zurückzuziehen.

6. Vorrichtung nach Anspruch 5, dadurch gekennzeichnet, dass der besagte Stift (11) in dem inneren Glied (1a, 5a) des teleskopischen Armes (1, 5) angeordnet ist und mit einer an dem inneren Glied (la, 5a) angeordneten elastischen Lamelle (12) fest verbunden ist, derart dass der Stift (11) elastisch zurückgerufen wird durch Gleiten über das äussere Glied (1b, 5b) des teleskopischen Armes (1, 5) durch die entsprechende Öffnung (13) des inneren Gliedes (la, 5a) dieses Armes, wobei der Stift (11) aus der Öffnung (14) des äusseren Gliedes (1b, 5b) vor Zurückziehen des Armes (1, 5) durch Schub ausser Eingriff gebracht wird.

7. Vorrichtung nach einem der vorangehenden Ansprüche, dadurch gekennzeichnet, dass diese einen bügelförmigen Betätigungshebel (9, 10), der die gemeinsame Drehachse (8) der beiden teleskopischen Arme (1, 5) trägt, enthält und dessen Verbindungswand (9a) der Schenkel (9b, 9c) des Bügels als Anschlag dient, um zu vermeiden, dass die beiden ausgefahrenen Arme (1, 5), ausgerichtet zwischen den beiden geöffneten Flügeln (2, 6) sich nach aussen um die gemeinsame Drehachse (8) verformen.

8. Vorrichtung nach einem der vorangehenden Ansprüche, dadurch gekennzeichnet, dass die Glieder (1a, 1b, 5a, 5b) der teleskopischen Arme (1, 5) jeweils durch ein Metalrohr gebildet werden, das vorzugsweise einen viereckigen Querschnitt aufweist.

9. Vorrichtung nach einem der vorangehenden Ansprüche, dadurch gekennzeichnet, dass die beiden teleskopischen Arme (1, 5) sich in einer mittleren horizontalen Ebene des bügelförmigen Betätigungshebels (9, 10) befinden und dass diese sich ebenfalls, wenn die Flügel (2, 6) die Schließ- oder öffnungsstellung einnehmen, in einer Ebene befinden, die hauptsächlich zu der die beiden Flügel (2, 6) enthaltenden Ebene parallel ist.

10. Vorrichtung nach einem der vorangehenden Ansprüche, dadurch gekennzeichnet, dass die teleskopischen Arme (1, 5) an die Flügel (2, 6) jeweils durch zwei Bügel (4, 7) angelenkt sind, von denen jeder mit dem entsprechenden Flügel (2, 6) vorzugsweise durch Befestigungsschrauben fest verbunden ist.

11. Vorrichtung nach Anspruch 7, dadurch gekennzeichnet, dass der bügelförmige Hebel (9, 10) Abmessungen hat, die mit der Dicke und der Breite des äusseren Gliedes (1b, 5b) jedes teleskopischen Armes (1, 5) identisch sind, um die beiden entsprechenden Teile der teleskopischen Arme in den beiden vorgenannten ausgerichteten Stellungen der teleskopischen Arme (1, 5) fest zu umschliessen.

12. Vorrichtung nach einem der vorangehenden Ansprüche, dadurch gekennzeichnet, dass diese Blockierungsmittel (16, 17;18) für die teleskopischen Arme (1, 5) in der ausgerichteten Stellung hinter den geschlossenen Flügeln (2, 6) enthält und diese durch zwei winkelförmige, jeweils an den beiden Flügeln (2, 6) angeordnete Pratzen (16) gebildet werden, und zwei Stifte (17), die sich jeweils durch die beiden teleskopischen Arme (1, 5) und die beiden winkelförmigen Pratzen (16) erstrecken, oder durch zwei Stifte (18), die sich durch die beiden Schenkel (9b, 9c) des bügelförmigen Hebels (9, 10) und die beiden teleskopischen, sich in dem bügelförmigen Teil (9) befindlichenden Teile der Arme erstrecken.

13. Vorrichtung nach Anspruch 1, dadurch gekennzeichnet, dass der andere teleskopische Arm (1, 5) sich in der zurückgezogenen Stellung befindet, in der der andere entsprechende Flügel (2, 6) annähernd geschlossen bleibt und in der die beiden teleskopischen Arme (1, 5) hauptsächlich schräg ausgerichtet sind zwischen den beiden Flügeln, die sich auf der einen und der anderen Seite der ausgerichteten Arme befinden, jeweils in zwei Ebenen, die zu der sich durch die ausgerichteten Arme (1, 5) erstreckenden Ebene parallel sind.

## Claims

1. A device for actuating a pair of wings (2; 6; 19) in particular of a habitation window for opening and closing it from the inside of the habitation, characterized in that it comprises two telescopic arms (1,5) connected in an articulated manner to two wings (2, 6), respectively, and one to another so that in a closed position of the wings (2, 6), the two telescopic arms (1,5) occupy a retracted position by being aligned therebetween behind the wings in a plane parallel to that containing the closed wings and from which at least one of the telescopic arms (1,5) may be opened out by a pulling exerted in the vicinity of the common articulation (8) of the two arms (1, 5) and locked in the opened out position so as to constitute a pivoting arm, by a pushing exerted in the vicinity of the common articulation (8), of the corresponding wing (2, 6) to its approximately opened position.

2. A device according to claim 1, characterized in that the two telescopic arms (1,5) may be opened out by a pulling exerted in the vicinity of their common articulation (8) and locked in an opened out position by constituting a deformable compasses through a pushing applied in the vicinity of its top allowing to the two opened out arms (1, 5) to simultaneously pivot the two wings to their fully opened position to which the two opened out arms (1, 5) are substantially in alignment between the two wings (2, 6).

3. A device according to claim 2, characterized in that, to close the two wings (2, 6) from their fully opened position, a pulling is exerted in the vicinity of the articulation (8) common to the two telescopic arms (1,5), allowing to these latter to simultaneously pivot the two wings to their closed position to which the two arms (1, 5) constitute again said compasses which is then deformed, after unlocking of the two telescopic arms (1,5) from their opened out position and preferentially after having locked the wings (2, 6) to the closed position, by retracting the telescopic arms (1, 5) by a pushing in the vicinity of the common articulation (8) until align again them behind the wings (2, 6).

4. A device according to claim 2 or 3, characterized in that the two telescopic arms (1,5) are automatically locked in their fully opened out positions before opening the wings (2, 6) by locking means (11) which are unlockable to retract the telescopic arms (1, 5) to a position aligned behind the closed wings (2, 6).

5. A device according to claim 4, characterized in that the locking means associated with the two telescopic arms (1,5), respectively, each include a pin (11) elastically engaging through two facing apertures (13, 14) of two elements (1a, 1b; 5a, 5b), respectively, of a telescopic arm (1, 5) when the latter is in a fully opened out position and being able to be manually disengaged, by depression, from at least one (14) of the apertures (13, 14) to unlock and retract the telescopic arm (1, 5).

6. A device according to claim 5, characterized in that said pin (11) is located in the internal element (1a, 5a) of the telescopic arm (1, 5) and is integral with a flexible blade (12) affixed to the internal element (la, 5a) so that the pin (11) is elastically drawn back in sliding contact on the external element (1b, 5b) of the telescopic arm (1, 5) through the corresponding aperture (13) of the internal element (1a, 5a) of this arm, the pin (11) being disengaged from the aperture (14) of the external element (1b, 5b) before retracting the arm (1, 5) by a pushing.

7. A device according to any preceding claims, characterized in that it comprises an operating handle in the form of a fork (9, 10) supporting the common articulation axis (8) of the two telescopic arms (1, 5), the wall (9a) connecting the two limbs (9b, 9c) of the fork being used as an abutment preventing the two opened out arms (1, 5) in alignment between the two opened wings (2,6) to deform to the outside about the common articulation axis (8).

8. A device according to any preceding claims, characterized in that the elements (1a, 1b, 5a, 5b) of the telescopic arms (1,5) are each constituted by a metallic tube having preferentially a rectangular cross-section.

9. A device according to any preceding claims, characterized in that the two telescopic arms (1,5) are located in a median horizontal plane of the fork-shaped operating handle (9, 10) and are also located, in a closed or opened position of the wings (2, 6), in a plane substantially parallel to the plane containing the two wings (2, 6).

10. A device according to any preceding claims, characterized in that the telescopic arms (1,5) are articulated to the wings (2, 6), respectively, through two forks (4, 7), each integral with the corresponding wing (2, 6), preferentially by securing screws.

11. A device according to claim 7, characterized in that the fork-shaped handle (9, 10) is of dimensions identical to the thickness and the width of the external element (1b, 5b) of each telescopic arm (1, 5) so as to tightly squeeze the two corresponding portions of the telescopic arms in said two aligned positions of the telescopic arms (1, 5).

12. A device according to any preceding claims, characterized in that it comprises locking means (16, 17; 18) of the telescopic arms (1,5) to the position aligned behind the closed wings (2, 6) and constituted by two right angle legs (16) secured to the two wings (2, 6), respectively, and two pins (17) passing through the two telescopic arms (1, 5) and the two right angle legs (16), respectively, or by two pins (18) passing through the two limbs (9b, 9c) of the fork-shaped handle (9, 10) and the two portions of the telescopic arms located in the fork part (9).

13. A device according to claim 1, characterized in that the other telescopic arm (1, 5) is in a retracted position to which the other corresponding wing (2, 6) stays approximately closed and the two telescopic arms (1, 5) are substantially aligned obliquely between the two wings which are located on both sides of the aligned arms respectively in two planes parallel to the plane passing through the aligned arms (1, 5).
